# EUROPÄISCHE PATENTSCHRIFT

(11) **EP 1 286 422 B1**
(45) Veröffentlichungstag und Bekanntmachung des Hinweises auf die Patenterteilung: **29.09.2004**
(21) Anmeldenummer: 02016341.6
(22) Anmeldetag: 25.07.2002
(51) Int. Cl.: H01R 9/03

(54) **Baugruppe bestehend aus Schneidklemmkontakten und Aufpresshülsen**
Assembly comprising insulation-displacement terminal fittings and crimping ferrules
Ensemble comprenant contacts autodénudants et douilles de sertissage

(30) Priorität: 16.08.2001 DE 10140023
(43) Veröffentlichungstag der Anmeldung: 26.02.2003
(73) Patentinhaber: HARTING Electric GmbH & Co. KG, 32339 Espelkamp (DE)
(72) Erfinder: Schreier, Stephan, 32369 Rahden (DE); Wellmann, Christa, 32369 Rahden (DE)
(74) Vertreter: Sties, Jochen, Dipl.-Ing.

(56) Entgegenhaltungen:
- DE-A- 3 237 093
- DE-U- 20 005 868
- DE-U- 20 005 870
- DE-U- 29 915 553
- US-A- 6 120 316

## Beschreibung

Die Erfindung betrifft eine Baugruppe bestehend aus einem isolierenden Gehäuse, in dem mindestens ein Schneidklemmkontakt angeordnet ist, der eine Schneidklemme und einen Kontaktabschnitt aufweist, und aus einem Halteelement, das mindestens einen Anschlußkontakt aufweist, wobei der Anschlußkontakt einen Aufpreßabschnitt aufweist, der auf den Kontaktabschnitt des Schneidklemmkontaktes aufgepreßt ist.

Das Gehäuse, das ein Drehteil aus Metall sein kann, ist üblicherweise mit einem Kontaktträger versehen, der mit mehreren Schneidklemmkontakten bestückt ist. Die Schneidklemmkontakte sind an einem Ende als Schneidklemmen ausgebildet und am anderen Ende als Kontaktabschnitt. In die Schneidklemmen kann ein anzuschließendes Kabel derart eingepreßt werden, daß dessen Isolation durchschnitten und die innenliegenden Adern kontaktiert werden. Mit dem Kontaktabschnitt ist üblicherweise ein Kabel verlötet. Das Gehäuse zusammen mit dem Kontaktträger wird üblicherweise vergossen.

Der Nachteil besteht dabei darin, daß für das Anlöten der Kabel an die Kontaktabschnitte der Schneidklemmkontakte eine gewisse Montagezeit erforderlich ist. Weiterhin ist das Vergießen des Kontaktträgers mit dem Gehäuse vergleichsweise zeitaufwendig, da Warte- und Trocknungszeiten erforderlich sind.

Aus der DE-A-299 15 553 ist ein Steckverbinder der eingangs genannten Art bekannt, bei dem das Gehäuse und das Halteelement während der Herstellung miteinander vergossen werden, so daß ein Steckersteil gebildet ist. Das von den Schneidklemmkontakten abgewandte Ende des Anschlußkontakts ist als Buchse ausgeführt, in die Stiftkontakte eines komplementären Steckerteils eingesteckt werden können.

Aus der DE-A-200 05 868 ist ein Steckverbinder mit Schneidklemmkontakten bekannt, die in einem Kontaktträger eingerastet sind.

Die Aufgabe der Erfindung besteht darin, das mit den Schneidklemmkontakten bestückte Gehäuse dahingehend weiterzubilden, daß eine geringere Montagezeit bei vereinfachter Handhabung erzielt wird.

Zu diesem Zweck ist erfindungsgemäß bei einer Baugruppe der eingangs genannten Art vorgesehen, daß der Anschlußkontakt einen Anschlußabschnitt aufweist, der mit einem an den Schneidklemmkontakt anzuschließenden Kabel verbunden werden kann, und daß das Halteelement fest am Gehäuse verrastet ist. Allgemein ausgedrückt ist erfindungsgemäß für jeden Schneidklemmkontakt ein Zwischenelement vorgesehen, nämlich der Anschlußkontakt, der auf den Kontaktabschnitt des Schneidklemmkontaktes aufgepreßt ist und daher den bisher erforderlichen Lötvorgang überflüssig macht. Durch die Verwendung eines Halteelementes für die Anschlußkontakte, das mit dem Gehäuse fest verrasten kann, ist kein Vergießen mehr erforderlich. Das an den Schneidklemmkontakt anzuschließende Kabel kann entweder in die Anschlußhülse eingelötet sein, oder die Anschlußhülse kann auf das Kabel aufgecrimpt sein. Auf diese Weise können auch vorkonfektionierte Bauteile hergestellt werden. Zum Anschließen der Kabel an die Schneidklemmkontakte ist es dann lediglich erforderlich, das Halteelement in das Gehäuse einzurasten.

Vorteilhafte Ausgestaltungen der Erfindung ergeben sich aus den Unteransprüchen.

Die Erfindung wird nachfolgend anhand zweier bevorzugter Ausführungsformen beschrieben, die in den beigefügten Zeichnungen dargestellt sind. In diesen zeigen:
- Figur 1 in einer perspektivischen Ansicht ein Gehäuse mit Schneidklemmkontakten sowie einen Anschlußkontakt gemäß einer ersten Ausführungsform;
- Figur 2 die Bauteile von Figur 1, wobei der Anschlußkontakt auf den Kontaktabschnitt des Schneidklemmkontaktes aufgeschoben ist;
- Figur 3 ein Gehäuse mit Schneidklemmkontakten sowie ein Halteelement mit Anschlußkontakten;
- Figur 4 das Gehäuse mit aufgesetztem Halteelement und zusätzlicher Kontermutter;
- Figur 5 eine perspektivische Ansicht einer Baugruppe gemäß einer zweiten Ausführungsform der Erfindung;
- Figur 6 eine weitere perspektivische Ansicht der Baugruppe von Figur 5;
- Figur 7 eine weitere perspektivische Ansicht der Baugruppe von Figur 6 mit angeschlossenen Kabeln;
- Figur 8 eine perspektivische Ansicht des Gehäuses von Figur 5 mit separat dargestellten Anschlußkontakten; und
- Figur 9 eine Ansicht entsprechend derjenigen von Figur 8, wobei die Anschlußkontakte eingesetzt in ein Halteelement gezeigt sind.

In den Figuren 1 bis 4 ist eine Baugruppe gemäß einer ersten Ausführungsform gezeigt. Die Baugruppe enthält ein Gehäuse 10, auf dessen Außenseite eine Rastnut 11 ausgebildet ist. Die Funktion der Rastnut wird später erläutert. Im Gehäuse 10 ist ein Kontaktträger 12 angeordnet, in welchem vier Schneidklemmkontakte 14 eingesetzt sind. Von den Schneidklemmkontakten ist in den Figuren 1 bis 3 im wesentlichen nur ein Kontaktabschnitt 16 zu sehen, der hier als Kontaktstift ausgeführt ist. Am entgegengesetzten, im Inneren des Gehäuses 10 liegenden Ende ist jeder Schneidklemmkontakt als Schneidklemme ausgebildet. In die Schneidklemme kann ein anzuschließendes Kabel eingepreßt werden, wobei die Schneidklemme die Isolation des Kabels durchschneidet und dessen Ader kontaktiert. Das Gehäuse kann als Wanddurchführung verwendet werden.

Die Baugruppe weist weiterhin ein Halteelement 20 auf, das mit einem Rastkragen 21 versehen ist. Der Rastkragen 21 kann in die Rastnut 11 am Gehäuse 10 eingreifen. In das Halteelement 20 sind vier Anschlußkontakte 22 eingesetzt. Jeder Anschlußkontakt 22 weist einen Aufpreßabschnitt 24 auf, der hier als geschlossene Hülse ausgebildet ist, einen Verankerungsabschnitt 26, der in das Halteelement 20 eingegossen ist, sowie einen Anschlußabschnitt 28, mit dem ein an den entsprechenden Schneidklemmkontakt anzuschließendes Kabel verbunden werden kann. Bei der in den Figuren 1 bis 4 gezeigten Ausführungsform ist der Anschlußabschnitt rinnenförmig ausgebildet, so daß ein Kabel eingelötet werden kann. Der Verankerungsabschnitt 26 ist hier als verdickter Bund mit Rillen ausgeführt, der einen guten Halt im Halteelement 20 gewährleistet.

Mindestens das Halteelement 20 und der Kontaktträger 12 bestehen aus elektrisch isolierendem Kunststoff. Das Gehäuse 10 kann je nach Anwendungsfall ebenfalls aus Kunststoff oder auch aus Metall bestehen.

Zur Montage der Anschlußkontakte 22 an den Kontaktabschnitten der Schneidklemmkontakte wird das Halteelement 20 so auf das Gehäuse 10 aufgeschoben, daß jeder Aufpreßabschnitt 24 eines Anschlußkontaktes 22 auf den Kontaktabschnitt eines Schneidklemmkontaktes aufgepreßt wird. Dies gewährleistet einen guten elektrischen Kontakt. Beim Aufpressen des Halteelementes 20 auf das Gehäuse 10 rastet der Rastkragen 21 in die Rastnut 11 im Gehäuse 10 ein, so daß das Halteelement 20 fest am Gehäuse 10 angebracht ist.

Schließlich kann auf das Halteelement 20 eine Kontermutter 30 aufgesetzt werden, die am Gehäuse 10 befestigt wird. Auf die entgegengesetzte Seite des Gehäuses kann eine Druckschraube 32 aufgeschraubt werden, mittels der ein Druckteil so auf die Schneidklemmen aufgedrückt wird, das im Druckteil geführte Kabel in die Schneidklemmen der Schneidklemmkontakte eingepreßt werden. Dies ist aus dem Stand der Technik bekannt, so daß es hier nicht weiter beschrieben wird.

In den Figuren 5 bis 9 ist eine Baugruppe gemäß einer zweiten Ausführungsform gezeigt. Diese unterscheidet sich von der ersten Ausführungsform im wesentlichen durch die Art der Anschlußabschnitte 28 der Anschlußkontakte 22 sowie durch die Art der Anbringung des Halteelementes 20 am Gehäuse 10.

Auch bei der zweiten Ausführungsform sind die Schneidklemmkontakte mit Schneidklemmen 18 (siehe Figur 5) versehen. Die auf der entgegengesetzten Seite der Schneidklemmkontakte angebrachten Anschlußkontakte 22 weisen Anschlußabschnitte 28 auf, die hier als Crimphülse ausgeführt ist. In Figur 7 sind die Anschlußabschnitte in einem auf jeweils ein Kabel 34 aufgecrimpten Zustand zu sehen; die Anschlußabschnitte 28 sind aus ihrem Ausgangszustand mit zylindrischer Außenkontur in einen Querschnitt mit sechseckiger Außenkontur umgeformt.

Wie in Figur 9 zu sehen ist, ist der Rastkragen 21 des Halteelementes 20 so ausgeführt, daß er in das Innere des Gehäuses 10 eingeschoben werden kann. Dabei rastet ein Bund 36 auf dem Rastkragen 21 in die im Gehäuse 10 ausgebildete Rastnut 11 ein. Das Halteelement 20 ist dann fest im Gehäuse 10 aufgenommen.

Durch die Verwendung einer Rastverbindung zwischen dem Halteelement 20, das mit den Anschlußkontakten versehen ist, und dem Gehäuse 10, das mit den Schneidklemmkontakten versehen ist, ergibt sich eine größere Flexibilität bei der Montage des Gehäuses 10. Es ist nun nicht mehr erforderlich, die anzuschließenden Kabel einzeln mit den Anschlußabschnitten der Schneidklemmkontakte zu verlöten. Statt dessen wird das Halteelement mit den Anschlußkontakten mit dem Gehäuse 10 verrastet. Das Halteelement kann vorkonfektioniert mit verschiedenen Kabeln in unterschiedlichen Ausführungsformen bereitgehalten werden, so daß nur noch das jeweils gewünschte Halteelement ausgewählt werden muß. Alternativ können vor Ort die anzuschließenden Kabel in die Anschlußabschnitte der Anschlußkontakte eingecrimpt werden, und dann kann das Halteelement mit den daran angebrachten Kabeln in das Gehäuse 10 eingeschoben werden.

### Bezugszeichenliste:

- 10:: Gehäuse
- 11:: Rastnut
- 12:: Kontaktträger
- 14:: Schneidklemmkontakt
- 16:: Kontaktabschnitt
- 18:: Schneidklemme
- 20:: Halteelement
- 21:: Rastkragen
- 22:: Anschlußkontakt
- 24:: Aufpreßabschnitt
- 26:: Verankerungsabschnitt
- 28:: Anschlußabschnitt
- 30:: Kontermutter
- 32:: Druckschraube
- 34:: Kabel
- 36:: Bund

## Patentansprüche

1. Baugruppe bestehend aus einem isolierenden Gehäuse (10), in dem mindestens ein Schneidklemmkontakt (14) angeordnet ist, der eine Schneidklemme (18) und einen Kontaktabschnitt (16) aufweist, und aus einem Halteelement (20), das mindestens einen Anschlußkontakt (22) aufweist, wobei der Anschlußkontakt einen Aufpreßabschnitt (24) aufweist, der auf den Kontaktabschnitt (16) des Schneidklemmkontaktes aufgepreßt ist, **dadurch gekennzeichnet, daß** der Anschlußkontakt einen Anschlußabschnitt (28) aufweist, der mit einem an den Schneidklemmkontakt anzuschließenden Kabel verbunden werden kann, und daß das Halteelement (20) fest am Gehäuse (10) verrastet ist.

2. Baugruppe nach Anspruch 1, **dadurch gekennzeichnet, daß** der Kontaktabschnitt (16) des Schneidklemmkontakts (14) als Kontaktstift ausgeführt ist.

3. Baugruppe nach Anspruch 1 oder 2, **dadurch gekennzeichnet, daß** der Aufpreßabschnitt (24) des Anschlußkontaktes (22) eine Aufpreßhülse ist.

4. Baugruppe nach einem der vorhergehenden Ansprüche, **dadurch gekennzeichnet, daß** der Anschlußabschnitt (28) des Anschlußkontaktes (22) als Lötanschluß ausgeführt ist.

5. Baugruppe nach Anspruch 4, **dadurch gekennzeichnet, daß** in die Anschlußhülse ein Kabel (34) eingelötet ist.

6. Baugruppe nach einem der Ansprüche 1 bis 3, **dadurch gekennzeichnet, daß** der Anschlußabschnitt (28) des Anschlußkontaktes (22) eine Crimphülse ist.

7. Baugruppe nach einem der vorhergehenden Ansprüche, **dadurch gekennzeichnet, daß** das Halteelement (20) einen Rastkragen (21) aufweist.

8. Baugruppe nach Anspruch 7, **dadurch gekennzeichnet, daß** das Gehäuse (10) eine Rastnut (11) aufweist, in die der Rastkragen (21) eingreift.

## Claims

1. An assembly consisting of an insulating housing (10) in which at least one insulation displacement terminal contact (14) is arranged which includes an insulation displacement terminal (18) and a contact portion (16), and of a holding member (20) including at least one connecting contact (22), the connecting contact having a pressed-on portion (24) which is pressed on the contact portion (16) of the insulation displacement terminal contact, **characterized in that** the connecting contact includes a connecting portion (28) which is adapted to be connected to a cable to be connected to the insulation displacement terminal contact, and that the holding member (20) is firmly locked into place at the housing (10).

2. The assembly according to claim 1, **characterized in that** the contact portion (16) of the insulation displacement terminal contact (14) is configured as a contact pin.

3. The assembly according to claim 1 or 2, **characterized in that** the pressed-on portion (24) of the connecting contact (22) is a pressed-on sleeve.

4. The assembly according to any of the preceding claims, **characterized in that** the connecting portion (28) of the connecting contact (22) is configured as a solder tab.

5. The assembly according to claim 4, **characterized in that** the connecting sleeve has a cable (34) soldered therein.

6. The assembly according to any of claims 1 to 3, **characterized in that** the connecting portion (28) of the connecting contact (22) is a crimp sleeve.

7. The assembly according to any of the preceding claims, **characterized in that** the holding member (20) includes a latching collar (21).

8. The assembly according to claim 7, **characterized in that** the housing (10) includes a latching groove (11) for engagement by the latching collar (21).

## Revendications

1. Ensemble constitué par un boîtier (10) isolant dans lequel est agencé au moins un contact autodénudant (14) qui présente une borne guillotine (18) et un tronçon de contact (16), et par un élément de retenue (20) qui présente au moins un contact de connexion (22), le contact de connexion présentant un tronçon d'engagement par pression (24) qui est pressé sur le tronçon de contact (16) du contact autodénudant, **caractérisé en ce que** le contact de connexion présente un tronçon de connexion (28) qui peut être relié à un câble à connecter avec le contact autodénudant, et **en ce que** l'élément de retenue (20) est fermement enclenché sur le boîtier (10).

2. Ensemble selon la revendication 1, **caractérisé en ce que** le tronçon de contact (16) du contact autodénudant (14) est réalisé sous forme de fiche de contact.

3. Ensemble selon la revendication 1 ou 2, **caractérisé en ce que** le tronçon d'engagement par pression (24) du contact de connexion (22) est une douille de pression.

4. Ensemble selon l'une des revendications précédentes, **caractérisé en ce que** le tronçon de connexion (28) du contact de connexion (22) est réalisé sous forme de connexion soudée.

5. Ensemble selon la revendication 4, **caractérisé en ce qu'**un câble (34) est soudé dans la douille de connexion.

6. Ensemble selon l'une des revendications 1 à 3, **caractérisé en ce que** le tronçon de connexion (28) du contact de connexion (22) est une douille crimp.

7. Ensemble selon l'une des revendications précédentes, **caractérisé en ce que** l'élément de retenue (20) présente une collerette à enclenchement (21).

8. Ensemble selon la revendication 7, **caractérisé en ce que** le boîtier (10) présente une gorge d'enclenchement (11) dans laquelle s'engage la collerette à enclenchement (21).
